# EUROPÄISCHE PATENTSCHRIFT

(11) **EP 1 232 374 B1**
(45) Veröffentlichungstag und Bekanntmachung des Hinweises auf die Patenterteilung: **19.05.2004**
(21) Anmeldenummer: 01988845.2
(22) Anmeldetag: 23.10.2001
(51) Int. Cl.: F41A 17/04

(54) **HANDFEUERWAFFE**
HANDGUN
ARME DE POING

(30) Priorität: 23.10.2000 DE 10052466
(43) Veröffentlichungstag der Anmeldung: 21.08.2002
(73) Patentinhaber: Heckler & Koch GmbH, 78727 Oberndorf/Neckar (DE)
(72) Erfinder: FLUHR, Norbert, 78727 Oberndorf (DE); BANTLE, Johannes-August, 78662 Bösingen (DE)
(74) Vertreter: von Samson-Himmelstjerna, Friedrich R., Dipl.-Phys.
(86) Internationale Anmeldenummer: PCT/EP2001/012252
(87) Internationale Veröffentlichungsnummer: WO 2002/035171

(56) Entgegenhaltungen:
- EP-A- 0 973 004
- US-A- 2 453 683
- US-A- 6 125 568

## Beschreibung

Die Erfindung betrifft eine Handfeuerwaffe gemäß dem Oberbegriff des Anspruchs 1. Eine solche Waffe ist durch die US-A-6 125 568 bekannt, die insbesondere eine Faustfeuerwaffe mit einem Gehäuse beschreibt - in dieser Druckschrift angedeutet als "Handle", also Griffstück (die Begriffe Gehäuse und Griffstück werden bei Faustfeuerwaffen häufig gleichermaßen für dasselbe Bauteil verwendet). Bei dieser bekannten Faustfeuerwaffe ist ein Zahlenschloss vor dem Abzug am Gehäuse oder Griffstück angeordnete.

Alle Lagebezeichnungen, die in diesem Text verwendet werden, beziehen sich auf eine Waffe in normaler Gebrauchslage, also mit horizontalem Lauf, und sind vom Schützen aus gesehen. Wenn ein Schütze zum Beispiel eine Selbstladepistole mit der rechten Hand hält, dann liegt sein Zeigefinger rechts, sein Daumen liegt links. Die Waffe weist dann nach "vorne".

Eine Handfeuerwaffe der vorstehend genannten Art ist aus der US 3 735 519 bekannt. Diese Druckschrift zeigt eine herkömmliche Maschinenpistole, bei der oberhalb des Abzugs und vor diesem, dicht hinter dem Magazinschacht, ein Zahlenschloß mit vertikaler Achse angeordnet ist. Diese Zahlenschloß hat drei koaxiale, übereinanderliegende, drehbare Zahlenscheiben, wie es etwa von einem einfachen Zahlenschloß für Aktentaschen her bekannt ist. In der linken Seite des Waffengehäuses befindet sich eine Vertiefung, an deren Grund Abschnitte der drei Zahlenscheiben sichtbar sind und mit dem Finger verdreht werden können. In einer bestimmten, nicht veränderbaren Relativlage .der drei (Ziffern tragenden) Zahlenscheiben wird ein Hebel nach hinten beweglich, der in jeder anderen Stellung des Schlosses festgelegt bleibt. Dieser Hebel ist mit der Stange (sear) verbunden, die bei freigegebenem Hebel beweglich ist, bei festgelegtem Hebel aber nicht.

Der Hebel und damit auch die Stange und der Abzug sind nur dann beweglich, wenn eine bestimmte Kenn-Nummer (PIN) mittels der Zahlenscheiben eingestellt wird. Es kann also nur in dieser Stellung der Zahlenscheiben mit der Waffe geschossen werden.

Bei ungespannter Waffe, wenn sich deren Verschluß in vorderster Stellung befindet, kann der Schütze sehr einfach überprüfen, ob das Zahlenschloß gesperrt oder offen ist, indem er den Abzug zieht. Wenn sich der Abzug auf den Zug mit dem Finger hin merklich nach hinten bewegt, dann ist das Zahlenschloß offen und die Waffe kann benutzt werden. Das Zahlenschloß kann aber auch bei gespannter Waffe (der Verschluß befindet sich hinten) gesperrt werden. Wenn sich der Schütze nun davon vergewissern will, ob die geladene Waffe schußbereit ist oder nicht, muß er die Zahleneinstellung prüfen. Würde er nämlich am Abzug ziehen und das Schloß wäre offen, dann würde sich ein Feuerstoß lösen. Bei Dunkelheit oder Zeitmangel ist diese Überprüfung allerdings nicht möglich.

Eine ältere Maschinenpistole der gezeigten Art hat verhältnismäßig viel freien Raum im Gehäuse zur Verfügung. Bei modernen Waffen ist dies nicht mehr der Fall. Besonders in einer modernen Selbstladepistole ist ein Zahlenschloß der gezeigten Art nicht unterbringbar, ohne daß man das Griffstück dieser Waffe ganz wesentlich und in höchst unschöner Weise ändern müßte.

Nun ist es aber bei den Kunden, die eine Waffe erwerben wollen, notwendig, daß diesen die Waffe auch gefällt. Dieses Prinzip gilt auch für Personen von Militär und sonstigen Ordnungskräften, die mit der Beschaffung neuer Waffen betraut sind. Eine Sicherungseinrichtung, welche die Waffe entstellt, ist deshalb ein ungemein großes Verkaufshindernis und kann deswegen nicht hingenommen werden.

Ferner ist es bei Sicherheitseinrichtungen notwendig, daß diese nicht allzu auffällig sind. Ein Straftäter oder sonstiger Gegner, der sich bei einem Handgemenge einer Waffe bemächtigt und diese sofort einzusetzen wünscht, sollte sich eines Sicherheitsschlosses möglichst nicht gewärtig sein.

Andererseits hat das bekannte Sicherheitschloß mit drehbaren Zahlenscheiben eine ganze Reihe von Vorteilen, verglichen mit allen elektronischen Sicherungen. Denn es braucht keine Batterie und ist selbst nach Jahrzehnten ohne jegliche Wartung noch voll einsatzfähig.

Auch Sicherheitsschlösser mit Schlüssel sind bekannt. Nach Verlust des Schlüssels ist aber eine mit einem solchen Schloß ausgestattete und gesicherte Waffe zumindest im Augenblick nutzlos.

Es gibt auch Schlösser mit mehreren Drückern, die in einem bestimmten Muster einzudrücken oder zu belassen sind, um die Waffe freizugeben. Eine solche, aus der US 5 946 841 bekannte Selbstladepistole ist mit vier Drückern ausgestattet, die in einer Griffstückverlängerung unter dem Schlitten gut sichtbar angeordnet sind. Allerdings gibt es nur insgesamt 16 Verstellmöglichkeiten; ein Lausbub, der seinem Großvater die Waffe entwendet, um damit bei seinen Spielkameraden anzugeben, könnte die Schloßkombination in wenigen Minuten entschlüsseln.

Es ist auch schon vorschlagen worden, Faustfeuerwaffen mit drehbaren Zahlenscheiben auszustatten. Letztere sind aber entweder in Bereichen angeordnet, wo sie mit der die Waffe ergreifenden Hand beim Schießen unmittelbar in Kon-takt kommen (US 5 743 039) und so ungewollt verstellt werden könnten, oder erfordern eine erhebliche Verbreiterung des Griffstücks der Waffe (aus der US 5 930 930 entnehmbar).

Im übrigen besteht schon seit Jahrzehnten das Bedürfnis, eine Waffe, besonders eine Faustfeuerwaffe, herzustellen, die, wenn sie in unrechte Hände fällt, zumindest nicht kurzfristig verwendbar ist. Besonders der zuletzt genannte Fall, wenn Kinder unbeaufsichtigt an eine Waffe geraten und mit dieser herumhantieren, endet oft tragisch. Wenn jedoch zum Beispiel ein Einbrecher eine Waffe erbeutet und dann ein Mechaniker sie in aller Ruhe in einer Werkstatt bearbeiten kann, wird sie wohl in jedem Fall wieder gebrauchsfähig werden, gleichgültig, wie aufwendig die verwendeten Sicherungen auch waren.

Die Erfindung soll die obengenannten, bekannten Waffen verbessern.

Ausgehend von dieser Problemlage liegt der Erfindung in erster Linie die Aufgabe zugrunde, eine Handfeuerwaffe der eingangs genannten Art dahingehend weiterzubilden, daß ihr Zahlenschloß, das aus koaxialen, drehbaren Zahlenscheiben besteht, einen sicheren Umgang mit der Handfeuerwaffe ermöglicht und unauffällig und die Waffe insgesamt nicht entstellend angebracht ist.

Besonders strebt die Erfindung nach einer Selbstladepistole, in die ein Zahlenschloß der eingangs genannten Art einfach zugänglich, aber diskret und ohne Verunzierung angeordnet ist. Eine ökonomische Herstellung ist anzustreben.

Unter "Zahlenschloß" wird hier eine Vorrichtung mit mindestens einer drehbaren Zahlenscheibe verstanden, die eine Anzahl von über den Umfang verteilten Zeichen aufweist, die hier der Einfachheit halber "Ziffern" genannt sind, aber auch Logos o. dgl. sein können. Die oder jede Zahlenscheibe wird zur Freigabe mittels des Fingers oder einer Handhabe (z.B. eines Kugelschreibers) so weit verdreht, bis sich die der Kodierung entsprechende Ziffer oder Ziffenrgruppe an einer bestimmten Stelle befindet und dabei vorzugsweise durch ein Fenster sichtbar ist. Rasten erleichtern die korrekte Einstellung der Zahlenscheibe(n).

Obige Aufgabe wird erfindungsgemäß dadurch gelöst, daß die Achse der Zahlenscheiben horizontal und quer zur Längsachse der Waffe verläuft (Anspruch 1).

Bei einer ganzen Reihe von Gewehren ist an dieser Stelle eine Drucksicherung angebracht, also ein Sicherungsbolzen, der den Übergang zwischen Abzugsbügel und Gehäuse in Querrichtung horizontal durchsetzt und auf der rechten oder linken Seite des Überganges übersteht, je nachdem, ob gesichert ist oder nicht. Dieser Übergang muß für die Erfindung nur geringfügig verbreitert werden, um - anstelle eines bekannten Sicherungsbolzens - das Zahlenschloß aufzunehmen, dessen Durchmesser den des Sicherungsbolzens allerdings übersteigt.

Bei einer Selbstladepistole kann durch eine tiefere Anordnung der Unterkante des vorderen Teils des Griffstücks, verglichen mit einer herkömmlichen Selbstladepistole, der Eindruck eines klobigen Überganges noch weiter verringert werden, so daß der Betrachter nicht das Gefühl hat, in diesem Teil der Waffe sei so etwas voluminöses wie ein Zahlenschloß verborgen.

Das Zahlenschloß kann eine beliebige Anzahl von Zahlenscheiben aufweisen, und jede Zahlenscheibe kann in Grenzen eine beliebige Anzahl von Ziffern tragen. Je mehr Ziffern jedoch vorliegen, desto größer ist der Durchmes-ser des Zahlenschlosses, und je mehr Zahlenscheiben vorliegen, desto länger ist das Zahlenschloß. Um die Menge an möglichen Kombinationen der Einstellung nicht zu gering werden zu lassen, sind bevorzugt jedoch mindestens drei Zahlenscheiben vorzusehen. Erfindungsgemäß wird ein Kompromiß gewählt, der aus drei Zahlenscheiben (Anspruch 2) mit je 10 Ziffern (Anspruch 3) besteht. Die hierdurch entstehende Anzahl von Kombinationen ist groß genug, um die Möglichkeit des Auffindens der Kombination durch Herumspielen gering zu halten. Innerhalb 000 und 999 kann jede beliebige Zahl als Kombination gewählt werden. Wenn das Zahlenschloß vom Benutzer selbst einstellbar ist, kann er es auf diejenige Zahl zwischen 000 und 999 einstellen, die für ihn auch dann leicht reproduzierbar ist, wenn er sie einmal vergessen sollte, etwa die drei letzten Ziffern seiner Peronalausweis-Nummer.

Die Zahlenscheiben können weitgehend freiliegen. Eine Markierung bezeichnet dann die Stelle, an der die Kombination einzustellen ist. Bevorzugt ist aber nur ein relativ kleines Fenster vorgesehen, durch das gerade die Kombination erkennbar ist und verstellt werden kann, etwa mittels des Fingernagels oder eines spitzen Gegenstandes.

Die einzustellende Kombination könnte in einem nach vorne weisenden Fenster des Überganges sichtbar sein, was den Vorteil der leichten Erkennbarkeit und Einstellbarkeit hätte. Erfindungsgemäß ist es aber von besonderem Vorteil, das Fenster innerhalb des Abzugsbügels so anzuordnen, daß es nach hinten weist und dem Abzug zugewandt ist (Anspruch 4).

Dies hat nicht nur den Vorteil, daß der Benutzer beim Betrachten und Einstellen der Zahlenschloßkombination nicht in Richtung der Mündung blicken muß, sondern auch noch den weiteren Vorteil, daß sich die Zahlenkombination nicht durch Scheuern in der Tasche, in der die Waffe getragen wird, verstellen kann; besonders auch noch den Vorteil, daß die Zahlenkombination nur an diskreter und unauffälliger Stelle sichtbar wird, so daß der flüchtige Betrachter in aller Regel gar nicht erfassen wird, daß es sich um eine Waffe mit Sicherheitsschloß handelt.

Einer der Hauptnachteile der eingangs genannten, bekannten Maschinenpistole mit Zahlenschloß ist der Umstand, daß der Schütze sich - etwa bei Dunkelheit - nur, dadurch vergewissern kann, ob das Zahlenschloß sperrt oder den Schuß freigibt, daß er am Abzug zieht. Aus diesem Grund sieht die Erfindung eine Anzeige vor, mittels derer der Benutzer sich vom Zustand des Zahlenschlosses (gesperrt oder offen) vergewissern kann (Anspruch 5). Mittels dieser Anzeige, etwa eines Signalstiftes, kann sich der Schütze vom Zustand des Zahlenschlosses vergewissern, auch wenn er keine Möglichkeit haben sollte, um sich durch einen Blick davon zu überzeugen, ob nun die richtige Kombination eingestellt ist oder nicht. Somit kann die Feuerbereitschaft der Waffe auch im Dunkeln auf sichere Weise überprüft werden.

Bevorzugt (Anspruch 6) ist eine Sicherung (ein Bedienungshebel, Betätigungsknopf o. dgl.) vorgesehen, dessen Stellung (Sicher oder Feuer) von der Bedienungsperson gefühlt werden kann, wie üblich. Das Zahlenschloß gibt nun nicht unmittelbar die Abzugsstange oder ein Zwischenstück frei, sondern die Sicherung, die nur dann entsicherbar ist, wenn das Zahlenschloß offen ist. Die Sicherung gibt nun ihrerseits die Bedienung der Waffe frei. Wenn nun die Sicherung auf "Feuer" steht, dann muß zwingend das Zahlenschloß offen sein. Wenn die Sicherung auf "Sicher" steht und sich nicht in die Stellung "Feuer" bewegen läßt, dann sperrt das Zahlenschloß. Wenn sich der Schütze vom Zustand des Zahlenschlosses vergewissern will, braucht er lediglich die Sicherung zu bedienen, was er in ungefährlicher Weise durchführen kann.

Wenn in einem Handgemenge der Benutzer die Waffe zu verlieren droht, dann kann er möglicherweise noch die Sicherung in die Stellung "Sicher" bewegen, so daß dann nicht unmittelbar mit der Waffe geschossen werden kann. Bevorzugt ist mit der Sicherung ein Betätigungselement gekoppelt, das beim Sichern das Zählwerk verstellt, so daß die Waffe nicht wieder entsichert werden kann, bevor nicht erst die Zahlenkombination des Zählwerks wieder eingestellt wurde.

Bevorzugt ist die Sicherung als Drucksicherung ausgebildet, die ihrerseits von der Achse des Zahlenschlosses gebildet wird (Anspruch 7). Eine Drucksicherung an der Stelle des Übergangs ist an sich bereits bekannt. Die gesicherte Drucksicherung läßt sich aber nur dann eindrükken, wenn die Kombination des Zahlenschlosses eingestellt ist. Wenn die Drucksicherung eingedrückt und deshalb entsichert ist, blockiert sie das Zahlenschloß, so daß es sich nicht verstellen kann. Selbst wenn auf die Zahlenscheiben, z.B. durch den Abzugsfinger des Benutzers, eingewirkt werden sollte, können sie sich nicht verstellen, so daß die Waffe zuverlässig feuerbereit bleibt.

Es ist nämlich nicht nur wichtig, daß die erfindungsgemäße Waffe nicht von einem Unberechtigten benutzt wird, sondern ebenso wichtig, daß sie im Notfall zuverlässig benutzbar bleibt. Durch die erfindungsgemäße Weiterbildung ist dieses wesentliche Merkmal gewährleistet.

Im übrigen ist bei einer modernen Selbstladepistole eine Sicherung an dieser Stelle höchst ungewöhnlich, so daß selbst dann, wenn ein Gegner die Waffe in einem Handgemenge erbeutet, er die Drucksicherung ohne vorherige eingehende Prüfung der Waffe nicht entdecken wird.

Das Zahlenschloß der eingangs genannten, bekannten Maschinenpistole weist eine feste Kodierung auf. Wird die Waffe jedoch einmal einer anderen Person vorübergehend zum Gebrauch überlassen, oder als gebrauchte Waffe weiterveräußert, dann besteht die Gefahr, daß zu viele Personen die Zahlenkombination kennen. Außerdem liegt eine nur schwer einprägbare und im Falle des Vergessens nicht reproduzierbare Zahlenkombination vor.

Um diesem Mißstand abzuhelfen, schlägt die Erfindung in einer weiteren Ausgestaltung der Erfindung (Anspruch 8) ein Zahlenschloß vor, dessen Kodierung einstellbar ist. Solche Zahlenschlösser sind (etwa in Aktentaschen) bekannt und können z.B. nach dem Öffnen durch Eindrücken der Achse auf jede beliebige, neue Ziffernkombination eingestellt werden. Wird die Achse wieder in ihre Betriebslage zurückgebracht, dann bleibt das Zahlenschloß auf die neue Ziffernkombination eingestellt. Diese kann nur durch erneutes Eindrücken der Achse geändert werden.

Auch bei der Erfindung wird diese Einstellmöglichkeit bevorzugt (Anspruch 9), zumal die Achse des Zahlanschlosses als Drucksicherung ausgebildet ist. Diese Achse schließt in jeder ihrer Endlagen etwa bündig mit der Außenoberfläche des Gehäuses oder Griffstücks der Waffe ab, wie das bei einer Drucksicherung üblich ist. Mittels eines Werkzeugs aber, etwa einer Patrone, läßt sich die Achse über die eine Endlage hinaus bei geöffnetem Zahlenschloß in das Gehäuse oder Griffstück bis zu einer Einstell-Lage eindrücken und die Einstellung läßt sich durch Verdrehen der Zahlenscheiben vornehmen.

Das Zahlenschloß der Waffe kann somit individuell für jeden Benutzer eingestellt werden, der dann eine Ziffernkombination wählen kann, die ihm bekannt ist und die über Jahre hinaus nicht in Vergessenheit gerät. Es ist nämlich wesentlich, daß die Ziffernkombination nicht etwa auf einem Zettel vermerkt ist, der bei der Waffe aufbewahrt wird. Denn so könnte ein Unberechtigter beim Entwenden der Waffe auch gleich die Ziffernkombination erhalten.

Somit ist es auch möglich, daß etwa nach dem Überlassen der Waffe an eine andere Person diese eine nur ihr bekannte Kenn-Nummer einstellen kann.

Das erfindungsgemäße Zahlenschloß weist bevorzugt eine Ausbausicherung auf, die zumindest den unbeschädigten Ausbau des Zahlenschlosses unmöglich macht (Anspruch 10). In aller Regel ist mit einer Beschädigung des Gehäuses oder Griffstücks zu rechnen, wenn man etwa versuchen sollte, das Zahlenschloß herauszuschlagen.

Somit ist das Zahlenschloß gegen Entfernen gesichert.

Soweit es sich um ein Gehäuse oder ein Griffstück aus Kunststoff handelt, wirkt die Ausbausicherung mit einer Armierung aus Metall, vorzugsweise Stahl oder Hartmetall, zusammen, die in den Kunststoff eingelassen ist. So werden Flächenpressungen, die beim gewaltsamen Herausschlagen des Zahlenschlosses auftreten, auf eine große Fläche übertragen, so daß der Kunststoff diesen Belastungen standhalten kann (Anspruch 11).

Gemäß einer weiteren Ausgestaltung kann die Waffe bei ungeöffnetem Zahlenschloß weder zerlegt noch geöffnet bzw. durchgeladen werden (Anspruch 12). Dabei kann z.B. die Stange oder deren Verlängerung den Querbolzen durchsetzen, der bei Colt-Browning-Konstruktionen vor dem Zerlegen der Waffe herausgezogen werden muß, so daß dieser Querbolzen nur dann ausziehbar ist, wenn der Abzug gezogen wird. Dies wiederum ist nur möglich, wenn das Zahlenschloß geöffnet ist. Auf dieses Weise wird verhindert, daß sich ein Unberechtigter wesentliche Teile (Lauf, Verschluß) auch bei gesichertem Zahlenschloß entnehmen kann.

Die erfindungsgemäße Handfeuerwaffe kann beispielsweise eine Selbstladepistole sein, etwa eine solche mit Kunststoff-Griffstück, und/oder eine solche mit einem Hahnschloß mit doppelter Bewegung (Double-Action-Hahnschloß).

Bei einer solchen Waffe ist der Abzug bei entspannter Waffe fest mit dem Hahn gekoppelt, d.h. bei Zurückziehen des Hahnes muß sich auch der Abzug nach hinten bewegen. Wird er durch das Zahlenschloß daran gehindert, dann kann sich auch der Hahn nicht nach hinten bewegen. Dies hat zur Folge, daß dann auch der Verschluß nicht geöffnet und die Waffe (bei einer Selbstladepistole der Colt-Browing-Konstruktion) nicht zerlegt werden kann. Man kann also die durch das Zahlenschloß gesicherte Waffe nicht durchladen. Sie kann deshalb auch nicht von einem Unberechtigten insgeheim geladen werden, was beispielsweise dann zu einem Unfall führen könnte, wenn der Berechtigte - in der Überzeugung, die Waffe sei nicht geladen - nach Entsichern des Zahlenschlosses etwa eine Anschlagübung macht. Im übrigen können auch die wesentlichen Teile Lauf und Verschluß nicht entnommen werden.

Der Gegenstand der Erfindung wird anhand der beigefügten, schematischen Zeichnung anhand von Ausführungsbeispielen noch näher erläutert. In dieser zeigt:
Fig. 1 die Seitenansicht einer erfindungsgemäßen Pistole, von links her gesehen;
Fig. 2 eine Seitenansicht der Pistole der Fig. 1, von rechts her gesehen;
Fig. 3 eine Schrägansicht der Pistole der Fig. 1 und 2, von links unten und hinten gesehen;
Fig. 4 eine teilweise geschnittene Ansicht der Pistole der Fig. 1 bis 3 von rechts her, wobei die Verlängerung der Abzugsstange gezeigt ist, mit dem Zahlenschloß in der Stellung "Sicher";
Fig. 5 eine teilweise geschnittene Ansicht der Pistole der Fig. 1 bis 3 von rechts her, wobei die Verlängerung der Abzugsstange gezeigt ist, mit dem Zahlenschloß in der Stellung "Entsichert";
Fig. 6 eine teilweise geschnittene Ansicht der Pistole der Fig. 1 bis 3 von rechts her, wobei die Verlängerung der Abzugsstange gezeigt ist, mit dem Zahlenschloß in der Stellung "Entsichert" und mit abgezogenem Abzug;
Fig. 7 einen Schnitt durch den Übergang zwischen Abzugsbügel und Griffstück und durch das Zahlenschloß, in der Stellung "Sicher";
Fig. 8 einen Schnitt analog zu Fig. 7, mit dem Zahlenschloß in der Stellung "Entsichert"; und
Fig. 9 einen Schnitt analog zu Fig. 7, mit dem Zahlenschloß in der Stellung zum Einstellen der Kombination.

Die Fig. 1 bis 3 zeigen auf den ersten Blick eine herkömmliche Selbstladepistole nach dem Colt-Browning-Prinzip, mit einem Griffstück 1 aus Kunststoff, der mit Stahleinlagen verstärkt ist, einem Verschluß oder Schlitten 3 und einem Lauf 5. Einstückig mit dem Griffstück 1 ist ein Abzugsbügel 11 ausgebildet, der an seinem vorderen oberen Ende in einem Übergang 15 in das Griffstück 1 übergeht. Die Pistole hat einen Hahn 7 und einen Spannabzug 9, der in entspanntem Zustand der Waffe (Fig. 1 bis 3) in zwangsläufiger Verbindung mit dem Hahn 7 steht, d.h. wenn sich der entspannte Hahn 7 nach hinten bewegt, muß sich zwingend auch der Abzug 9 nach hinten bewegen. Ferner ist ein Verschlußfanghebel auf jeder Seite der Pistole (zur bequemen Bedienung sowohl durch Rechts- als auch durch Linkshänder) mit durchgehender Welle vorgesehen; diese Baugruppe ist insgesamt mit 13 bezeichnet.

Neu und deshalb ungewohnt ist ein insgesamt zylindrisches, horizontales, querverlaufendes Zahlenschloß 17, welches den Übergang 15 durchsetzt. Dieses Zahlenschloß hat drei koaxiale Ziffern- oder Zahlenscheiben 23. Der Übergang 15 weist ein dem Abzug 9 zugewandtes Fenster 21 auf, durch das eine von den Zahlenscheiben 23 eingestellte Kombination sichtbar und verstellbar ist. Die Achse des Zahlenschlosses 17 ist als Druckknopfsicherung 19 ausgebildet.

Die Druckknopfsicherung 19 ist auf beiden Seiten der Pistole (Fig. 1 und 2) sichtbar. Wenn sie auf der linken Seite (Fig. 1) über die linke Oberfläche des Überganges 15 übersteht und auf der rechten Seite (Fig. 2) im wesentlichen bündig mit der rechten Oberfläche des Überganges 15 abschließt, ist die Waffe gesichert und das Zahlenschloß 17 kann eine beliebige Stellung der Zahlenscheiben 23 aufweisen. Diese Stellung des Zahlenschlosses 17 ist in Fig. 7 gezeigt.

Wird die Druckknopfsicherung 19 auf der linken Seite eingedrückt, bis sie etwa bündig mit der linken Oberfläche des Übergangs 15 abschließt, dann steht sie auf der rechten Seite der Pistole über die rechte Oberfläche des Übergangs 15 über und die Waffe ist entsichert. Diese Stellung des Zahlenschlosses 17 ist in Fig. 8 gezeigt. Mit dem Zeigefinger (dem Abzugsfinger) kann die jeweilige Position der Druckknopfsicherung 19 ertastet werden, gleichgültig, ob der Benutzer die Pistole mit der rechten oder der linken Hand hält.

Wird die Druckknopfsicherung 19 von der rechten Seite her über die gesicherte Lage hinaus (aber bei eingestellter Zahlenkombination) mittels einer Patronenspitze oder eines sonstigen Werkzeugs bis in eine Endlage eingedrückt, dann kann durch das Fenster 21 hindurch die Kombination der Zahlenscheiben 23 geändert werden. Diese Lage des Zahlenschlosses 17 ist in Fig. 9 gezeigt. Wird die Druckknopfsicherung wieder in eine der Betriebslagen verbracht (Fig. 7 oder 8), dann bleibt die neue Kombination bis zur erneuten Einstellung gültig.

Fig. 3 zeigt, daß die Zahlenscheiben 23 für den flüchtigen Beobachter nicht erkennbar sind. Die Ziffern sind in den Außenumfang der Zahlenscheiben 23 eingebracht und sind in einer solchen Richtung ausgerichtet, daß bei der Einstellung einer Zahlenkombination (wenn die Ziffern betrachtet werden müssen und dabei natürlich aufrecht stehen) die Mündung der Handfeuerwaffe vom Benutzer weg weist.

Die Druckknopfsicherung 19 weist nahe ihrem rechten Ende noch im Inneren des Überganges 15 eine Aussparung oder Quernut 27 auf, die bei nach rechts gedrückter Druckknopfsicherung 19 in eine Längsnut einmündet, die im Griffstück 1 ausgebildet ist. In dieser Längsnut läuft eine Stangenverlängerung 25, die mit dem Abzug 9 verbunden ist (Fig. 4 bis 6).

Diese Stangenverlängerung 25 erstreckt sich von hinten und oben nach vorne und unten sowie quer zur Druckknopfsicherung 19 und endet bei nicht betätigtem Abzug 9 und entspanntem Hahn 7 genau hinter der Druckknopfsicherung 19 (Fig. 4 und 5). Wenn sich die Druckknopfsicherung 19 bzw. der Druckknopf in der Stellung "Sicher" befindet (Fig. 7), dann stößt die Stangenverlängerung 25 beim Versuch, den Abzug 9 zu betätigen, gegen den Druckknopf, so daß sich der Abzug 9 nicht nach hinten bewegen läßt. Damit aber läßt sich der entspannte Hahn 7 auch nicht bewegen, und dieser hemmt den Verschluß, so daß auch dieser nicht bewegt werden kann.

Auch die Querachse der Verschlußfangeinrichtung 13 weist eine Quernut auf (kein Bezugszeichen), durch welche die Stangenverlängerung 25 hindurchläuft. Wenn der Abzug 9 nicht abgezogen ist, sperrt demnach die Stangenverlängerung 25 die Bewegung der genannten Querachse in deren Längsrichtung, so daß die Pistole nicht zerlegt werden kann.

Wird der Druckknopf in die Stellung der Fig. 8 bewegt ("Entsichert"), dann liegt die Quernut 27 vor dem vorderen Ende der Stangenverlängerung 25 (Fig. 5). Nun kann der Abzug 9 abgezogen werden (Fig. 6), denn die Stangenverlängerung 25 kann sich in die Quernut 27 hineinbewegen. Gleichzeitig taucht die Stangenverlängerung 25 weiter hinten aus der Quernut der Querachse der Verschlußfangeinrichtung 13 heraus, so daß sich nun diese ausbauen läßt und die Pistole dann weiter zerlegt werden kann.

Das in den Figuren 7 bis 9 dargestellte Zahlenschloß 17 ist im geschnittenen Übergang 15 zu sehen und wird von vorne betrachtet. Die rechte Seite der Fig. 7 bis 9 entspricht der linken Seite der Handfeuerwaffe, da diese von hinten, also vom Schützen her, betrachtet wird (die Mündung weist nach vorne).

Das Zahlenschloß 17 weist als Achse den Druckknopf der Druckknopfsicherung 19 auf. Auf dieser Achse sitzen, von dem Ende mit der Quernut 27 ausgehend, drei aufeinanderfolgende Zahlenscheiben 23. Diese weisen einen ringartigen Außenkranz auf, der auf seiner Außenseite die Ziffern 0 bis 9 trägt. In diesem Außenkranz befindet sich jeweils eine achsparallele, zur Quernut 27 hin offene Sackbohrung, die eine Rastfeder und eine Rastkugel aufnimmt. Der Aussenkranz ist radial nach innen durch zehn Zähne 35 verlängert, zwischen denen jeweils ein Abstand vorliegt.

Den Rastkugeln gegenüberliegend ist jeweils eine Rastscheibe 31 unverdrehbar festgelegt, die jeweils in einer kranzartigen Anordnung zehn Rastbohrungen aufweist. Wenn eine Zahlenscheibe 23 verdreht wird, rastet sie alle 36° ein, wobei am Fenster 21 (in Fig. 7 bis 9 hinter der Zeichnungsebene und nicht sichtbar) jeweils eine Ziffer sichtbar wird.

Der Endabschnitt des Druckknopfes, in dem die Quernut 27 vorgesehen ist, weist einen unrunden Querschnitt auf, so daß sich der Druckknopf nicht verdrehen kann und die Quernut 27 stets der Stangenverlängerung 25 zugewandt ist.

Auf einem verjüngten, mittleren, zylindrischen Abschnitt des Druckknopfes sind drei Schieber 33 vorgesehen, welche die Form von Zylinderbüchsen haben, an deren Außenseite längs etwa zwei Dritteln einer Erzeugenden ein Vorsprung vorgesehen ist. Die Zähne 35 der Innenverzahnung sitzen lose auf jeder dieser Zylinderbüchsen auf. In den Betriebslagen der Fig. 7 und 8 durchdringt der Vorsprung jeweils den Zwischenraum zwischen zwei Zähnen 35 der entsprechenden Innenverzahnung.

Die Rastscheiben 31 sind mit ihrem Außenumfang in der Aufnahmebohrung im Übergang 15 zentriert und weisen eine Innenbohrung auf, welche den genannten Zylinderbüchsenabsschnitt der Schieber 33 hindurchläßt. Von dieser Innenbohrung geht jeweils eine Ausnehmung aus, die so bemessen ist, daß sie den Vorsprung der Schieber 33 hindurchläßt, wenn sich dieser entsprechende Schieber 33 in der geeigneten Drehlage befindet.

Über das der Quernut 27 gegenüberliegende, zylindrische Ende des Druckknopfes bzw. der Achse ist eine Endbüchse 41 aufgeschoben, die zwei Ringnuten 37 und eine den Zahlenscheiben 23 zugewandte Schulter aufweist. Die Aufnahmebohrung für das Zahlenschloß 17 ist nach außen durch eine Verschlußbüchse 43 verschlossen, die eine Durchgangs-Querbohrung hat. In dieser befindet sich eine Druckfeder, radial innen eine Rastkugel und radial außen ein Verschlußkörper. Im Übergang befindet sich eine kurze Sackbohrung, die mit der Durchgangs-Querbohrung fluchtet. Diese Sackbohrung bildet zusammen mit dem Verschlußkörper und der Feder eine Ausbausicherung 29, wobei der Verschlußkörper nach dem Zusammenbau teils in der Durchgangs-Querbohrung und teils in der Sackbohrung sitzt und somit den Auseinanderbau verhindert.

Die soeben genannte Rastkugel kann in eine der Ringnuten 37 einfallen, die so angeordnet sind, daß der Druckknopf in der gesicherten Lage (Fig. 7) und in der entsicherten Lage (Fig. 8) einrastet. Von der innenliegenden Ringnut 37 ist die Schulter ein wenig entfernt, so daß der Druckknopf noch weiter über die Sicherungsstellung hinaus beweglich ist, bis die Schulter fast bis gegen die Rastkugel anschlägt (Fig. 9). Allerdings weist die Bohrung der Verschlußbüchse 43 einen Abschnitt mit kleinerem Durchmesser als den der Schulter auf, so daß die Schulter nicht nach außen gedrückt werden kann.

Zwischen der ersten Zahlenscheibe 23 und der angrenzenden Verschlußbüchse 43 befindet sich eine Endscheibe 39. Diese weist eine Innenbohrung und eine Ausnehmung auf - wie die Rastscheiben 31. Alle Ausnehmungen der Rastscheibe 31 und der Endscheibe 39 fluchten miteinander.

Wenn die Zahlenscheiben 23 beliebige Lagen einnehmen, dann sind die Vorsprünge der jeweiligen Schieber 33 gegenüber der benachbarten Ausnehmung winklig bzw. in Umfangsrichtung versetzt, so daß der auf der linken Seite der Pistole herausstehende Druckknopf nicht eingedrückt werden kann. Diese Lage ist in Fig. 7 gezeigt und entspricht der gesicherten Lage.

Wenn nun die Zahlenscheiben 23 so lange verdreht werden, bis sie die eingestellte Zahlenkombination im Fenster 21 sehen lassen, dann fluchten alle Vorsprünge mit den entsprechenden Ausnehmungen in den Rastscheiben 31, so daß der Druckknopf eingedrückt werden kann - die entsicherte Lage der Fig. 8 ist erreicht. Jetzt ist die Drehung der Schieber 33 unmöglich gemacht, weil deren Vorsprünge jeweils in die entsprechende Ausnehmung der benachbarten Rastscheibe 31 eingreifen. Dementsprechend können sich nun auch die Zahlenscheiben 23 nicht verdrehen.

Wird die Achse bzw. der Druckknopf wieder in die Sicherungslage der Fig 7 und darüber hinaus bewegt (Fig. 9), dann laufen die Vorsprünge der Schieber 33 nicht nur aus den Ausnehmungen der Rastscheiben 31 heraus, sondern auch aus der Innenverzahnung (Zähne 35) der zugehörigen Zahlenscheibe 23. Gleichzeitig laufen die Vorsprünge in die Ausnehmung der jeweils anderen, benachbarten Rastscheibe 31 bzw. der Endscheibe 39 ein. Die Schieber 33 sind nun unverdrehbar, aber die Zahlenscheiben 23 können nach Wunsch verdreht werden. Ist nun eine neue Kombination eingestellt, also im Fenster 21 sichtbar, dann wird der Druckknopf wieder eingedrückt bis er in eine der beiden Ringnuten einrastet (Fig. 7 oder Fig. 8). Jeder Vorsprung eines jeden Schiebers 33 tritt wieder in die zugehörige Innenverzahnung (Zähne 35) der entsprechenden Zahlenscheibe 23 ein, so daß diese in einer neuen Winkellage unverdrehbar miteinander gekoppelt sind.

## Patentansprüche

1. Handfeuerwaffe mit einem Gehäuse und
- einem Abzug (9), der teilweise von einem Abzugsbügel (11) umgeben ist,
- einer mit diesem in Wirkverbindung stehenden Abzugsstange sowie
- einem Zahlenschloß (17) mit um eine Achse drehbaren Zahlenscheiben (23), das mit einer Stangenverlängerung (25) oder einem in die Abzugsstange eingreifenden Zwischenstück zusammenwirkt und eine den Schuß auslösende Bewegung der Abzugsstange nur zuläßt, wenn das Zahlenschloß (17) offen ist, wobei
- das Zahlenschloß (17) vor dem Abzug (9) im Übergang (15) zwischen Abzugsbügel (11) und Gehäuse untergebracht ist,
**dadurch gekennzeichnet, daß**
- die Achse der Zahlenscheiben (23) horizontal und quer zur Längsachse der Handfeuerwaffe verläuft.

2. Handfeuerwaffe nach Anspruch 1, **dadurch gekennzeichnet, daß** das Zahlenschloß (17) mindestens drei Zahlenscheiben (23) aufweist.

3. Handfeuerwaffe nach Anspruch 1 oder 2, **dadurch gekennzeichnet, daß** jede Zahlenscheibe (23) zehn Ziffern trägt.

4. Handfeuerwaffe nach einem der Ansprüche 1 bis 3, **dadurch gekennzeichnet, daß** sie am Übergang (15) innerhalb des Abzugsbügels (11), dem Abzug (9) gegenüberliegend, ein Fenster (21) zum Beobachten und Betätigen der Zahlenscheiben (23) aufweist.

5. Handfeuerwaffe nach einem der Ansprüche 1 bis 4, **dadurch gekennzeichnet, daß** eine Vorrichtung zum Anzeigen des Zustandes des Zahlenschlosses (17) vorgesehen ist.

6. Handfeuerwaffe nach Anspruch 5, **dadurch gekennzeichnet, daß** die Vorrichtung zum Anzeigen eine fühlbare Sicherung mit einer Freigabe- und Sicherungslage ist, welche die zum Abfeuern erforderliche Bewegung der Stangenverlängerung (25) oder des Zwischenstücks hemmt oder freigibt sowie ihrerseits nur dann in die Freigabelage beweglich ist, wenn das Zahlenschloß (17) offen ist.

7. Handfeuerwaffe nach Anspruch 6, **dadurch gekennzeichnet, daß** die Sicherung eine Drucksicherung ist, die von der Achse des Zahlenschlosses (17) gebildet ist.

8. Handfeuerwaffe nach einem der Ansprüche 1 bis 7, **dadurch gekennzeichnet, daß** die Kodierung des Zahlenschlosses (17) einstellbar ist.

9. Handfeuerwaffe nach Anspruch 8, **dadurch gekennzeichnet, daß** die Kodierung durch Eindrücken der Achse über eine der Endlagen hinaus einstellbar ist.

10. Handfeuerwaffe nach einem der Ansprüche 1 bis 9, **dadurch gekennzeichnet, daß** das Zahlenschloß (17) eine Ausbausicherung (29) aufweist.

11. Handfeuerwaffe nach Anspruch 10, **dadurch gekennzeichnet, daß** die Ausbausicherung (29) mit einer Metallarmierung gekoppelt ist, die in das Gehäuse oder Griffstück (1) aus Kunststoff eingelassen ist.

12. Handfeuerwaffe nach einem der Ansprüche1 bis 11, **dadurch gekennzeichnet, daß** sie bei gesperrtem Zahlenschloß (17) nicht öffenbar und/oder zerlegbar ist.

## Claims

1. Portable firearm having a housing and
- a trigger (9) which is partially surrounded by a trigger guard (11),
- a trigger bar which is effectively connected to the latter and
- a combination lock (17) with combination discs (23) which can be rotated about a spindle, which combination lock interacts with a bar extension (25) or an intermediate piece engaging in the trigger bar and allows a movement of the trigger bar that fires the shot only when the combination lock (17) is open, where
- the combination lock (17) is accommodated in front of the trigger (9) at the transition (15) between trigger guard (11) and housing,
**characterized in that**
- the spindle of the combination discs (23) runs horizontally and transversely to the longitudinal axis of the portable firearm.

2. Portable firearm according to Claim 1, **characterized in that** the combination lock (17) has at least three combination discs (23).

3. Portable firearm according to Claim 1 or 2, **characterized in that** each combination disc (23) bears ten numbers.

4. Portable firearm according to any of Claims 1 to 3, **characterized in that** it has, at the transition (15) within the trigger guard (11), opposite the trigger (9), a window (21) for observing and moving the combination discs (23).

5. Portable firearm according to any of Claims 1 to 4, **characterized in that** there is a device for displaying the status of the combination lock (17).

6. Portable firearm according to Claim 5, **characterized in that** the display device is a tangible safety device with a released position and a safe position, which safety device blocks or enables the movement of the rod extension (25) or intermediate piece that is necessary for firing and for its part can only be moved into the released position when the combination lock (17) is open.

7. Portable firearm according to Claim 6, **characterized in that** the safety device is a pressure-operated safety device which is formed by the spindle of the combination lock (17).

8. Portable firearm according to any of Claims 1 to 7, **characterized in that** the encoding of the combination lock (17) can be adjusted.

9. Portable firearm according to Claim 8, **characterized in that** the encoding can be adjusted by pushing the spindle beyond one of the end positions.

10. Portable firearm according to any of Claims 1 to 9, **characterized in that** the combination lock (17) has a disassembly safety device (29).

11. Portable firearm according to Claim 10, **characterized in that** the disassembly safety device (29) is coupled to a metal reinforcement which is made in the plastic housing or handle (1).

12. Portable firearm according to any of Claims 1 to 11, **characterized in that** when the combination lock (17) is locked the portable firearm cannot be opened and/or disassembled.

## Revendications

1. Arme à feu portative avec une structure externe et
- une détente (9), qui est entourée partiellement par un pontet (11),
- une tige de détente qui est en liaison active avec cette détente et
- une serrure à combinaison (17) avec des disques à chiffres (23) qui peuvent tourner autour d'un axe, qui agit conjointement avec un prolongement de tige (25) ou une pièce intermédiaire s'engageant dans la tige de détente et autorise un déplacement de la tige de détente qui déclenche le tir seulement si la serrure à combinaison (17) est ouverte, moyennant quoi
- la serrure à combinaison (17) est logée en avant de la détente (9) dans la zone de transition (15) entre le pontet (11) et la structure externe,
**caractérisée en ce que**
- l'axe des disques à chiffres (23) est agencé horizontalement et transversalement par rapport à l'axe longitudinal de l'arme à feu portative.

2. Arme à feu portative selon la revendication 1, **caractérisée en ce que** la serrure à combinaison (17) présente au moins trois disques à chiffres (23).

3. Arme à feu portative selon la revendication 1 ou 2, **caractérisée en ce que** chaque disque à chiffres (23) porte dix chiffres.

4. Arme à feu portative selon l'une ou quelconque des revendications 1 à 3, **caractérisée en ce qu'**elle présente sur la zone de transition (15) à l'intérieur du pontet (11), en face de la détente (9), une fenêtre (9) pour observer et actionner les disques à chiffres (23).

5. Arme à feu portative selon l'une ou quelconque des revendications 1 à 4, **caractérisée en ce qu'**il est prévu un dispositif pour l'affichage de l'état de la serrure à combinaison (17).

6. Arme à feu portative selon la revendication 5, **caractérisée en ce que** le dispositif pour l'affichage est une sécurité sensible avec une position de libération et de blocage qui bloque ou libère le déplacement du prolongement de la tige (25) ou de la pièce intermédiaire qui est nécessaire pour la mise à feu et n'est mobile pour sa part que dans la position de libération lorsque la serrure à combinaison (17) est ouverte.

7. Arme à feu portative selon la revendication 6, **caractérisée en ce que** la sécurité est une sécurité à pression qui est formée par l'axe de la serrure à combinaison (17).

8. Arme à feu portative selon au moins l'une quelconque des revendications 1 à 7, **caractérisée en ce que** le codage de la serrure à combinaison (17) est réglable.

9. Arme à feu portative selon la revendication 8, **caractérisée en ce que** le codage est réglable par l'enfoncement de l'axe au-delà de l'une des positions extrêmes.

10. Arme à feu portative selon l'une quelconque des revendications 1 à 9, **caractérisée en ce que** la serrure à combinaison (17) présente une sécurité d'extension (29).

11. Arme à feu portative selon la revendication 10, **caractérisée en ce que** la sécurité d'extension (29) et couplée avec une armature en métal qui est enchâssée dans la structure externe ou la poignée (1) en plastique.

12. Arme à feu portative selon au moins l'une quelconque des revendications 1 à 11, **caractérisée en ce qu'**elle ne peut pas être ouverte et/ou démontée lorsque la serrure à combinaison (17) est bloquée.
